# EUROPÄISCHE PATENTSCHRIFT

(11) **EP 0 765 986 B1**
(45) Veröffentlichungstag und Bekanntmachung des Hinweises auf die Patenterteilung: **04.08.1999**
(21) Anmeldenummer: 96110107.8
(22) Anmeldetag: 22.06.1996
(51) Int. Cl.: E05D 15/52, E05C 9/18

(54) **Kippriegel- und Verschlussvorrichtung für Drehkippflügel-Fenster und -Türen od. dgl.**
Tilt-lock and closure device for pivoting and tilting windows, doors or the like
Dispositif de blocage en basculement et de fermeture pour fenêtres, portes, etc. à ouverture basculante et pivotante

(30) Priorität: 27.09.1995 DE 29515427 U
(43) Veröffentlichungstag der Anmeldung: 02.04.1997
(73) Patentinhaber: SIEGENIA-FRANK KG, 57074 Siegen (DE)
(72) Erfinder: Zimmermann, Michael, 57078 Siegen (DE); Schneider, Alfred, 57223 Kreuztal (DE); Wader, Gerhard, 58581 Lüdenscheid (DE)

(56) Entgegenhaltungen:
- DE-A- 1 784 674
- DE-A- 2 255 042
- DE-U- 8 609 589
- DE-U- 9 114 067
- DE-U- 9 308 472

## Beschreibung

Die Erfindung betrifft eine Kippriegel- und Verschlußvorrichtung für Drehkippflügel-Fenster und -Türen od. dgl.,
- bestehend aus einer in der verschlußseitigen unteren Rahmenecke am aufrechten Rahmenholm sitzenden, Riegeleingriffe aufweisenden Kippriegel- und Verschlußplatte,
- und aus einem dem verschlußseitigen aufrechten Flügelholm an der unteren Ecke zugeordneten Kipp- und Verschlußriegel-Bauteil.

Es handelt sich dabei um eine Kippriegel- und Verschlußvorrichtung,
- bei der das Kipp- und Verschlußriegel-Bauteil ein Riegelglied aufweist, das am unteren Ende einer an ihrem oberen Ende über einen Lagerzapfen mit einer Treibstange verbundenen, parallel zur Breitseite einer Stulpschiene beweglichen Schwenklasche sitzt,
- bei der diese Schwenklasche mit ihrem Lagerzapfen einen Längsschlitz in der zur Führung der Treibstange dienenden Stulpschiene durchgreift,
- bei der das Riegelglied am unteren Ende der Schwenklasche ein Profilansatz ist,
- bei der die Kippriegel- und Verschlußplatte unten mit einem Riegeleingriff für diesen Profilansatz versehen ist,
- und wobei am Kipp- und Verschlußriegel-Bauteil oberhalb der Schwenklasche und/oder in Fluchtlage mit deren Lagerachse ein Schließnocken angeordnet ist, welcher in Verschluß-Schaltstellung der Treibstange obere Riegeleingriffe der Kippriegel- und Verschlußplatte hintergreift.

Kippriegel- und Verschlußvorrichtungen dieser Art sind bereits bekannt durch DE 22 55 042 C3, durch DE 30 08 556 C2 und durch DE 36 27 043 C1 und haben sich in der Praxis sowohl auf der Grundlage des erstgenannten als auch auf der Grundlage des letztgenannten Lösungsprinzips bestens bewährt, weil bei ihnen allein die Schwenklasche ausreicht, die klapperfreie Halterung des gekippten Flügels sicherzustellen, eine wirksame Blockierung des Treibstangenbeschlages gegen Fehlschaltung bei gekipptem Flügel zu gewährleisten und außerdem eine Aushebesicherung für den gekippten Flügel im Bereich der Kippverriegelung zu erhalten.

Mit den der DE 30 08 556 C2 und der DE 36 27 043 C1 entnehmbaren Lösungsmitteln ist innerhalb des bei Drehkippflügel-Fenstern und -Türen od. dgl. üblichen Anwendungsbereichs der Kippriegel- und Verschlußvorrichtung durch einunddieselbe Ausgestaltung eine optimale Abstimmung auf die unterschiedlichen Kippöffnungswinkel ermöglicht worden. D.h., mit nur einer Kippriegel- und Verschlußvorrichtung kann bei allen praktisch vorkommenden Kippöffnungswinkeln für den Flügel jeweils die klapperfreie Halterung desselben sichergestellt werden.

Nach DIN V 18 054 und DIN 18 103 wird eine einbruchhemmende Ausbildung und Ausstattung von Fenstern bzw. Türen gefordert. Gemäß den Norm-Vorschriften sollen dabei die einbruchhemmenden Fenster bzw. Türen dazu bestimmt sein, in eingebautem, geschlossenem, verriegeltem und abgeschlossenem Zustand einen Einbruch mit Hilfsmitteln körperlicher Gewalt (mechanisch) zu erschweren, (vergl. DIN V 18 054, Abschnitt 2.2, DIN 18 103, Abschnitt 2.3).

Fenster und Türen mit in herkömmlicher Weise nur um eine einzelne Gelenkachse zu öffnendem Flügel lassen sich problemlos mit einbruchhemmenden Beschlägen ausstatten, deren flügelseitige Treibstangen mit in relativ kurzen Abständen voneinander angeordneten Sicherungshaken besetzt sind. Diese werden in geschlossenem und verriegeltem Zustand mit zugehörigen ortsfesten Sicherungshaken am feststehenden Rahmen sich gegenseitig hintergreifend ineinandergeschoben (vergl. DE 78 33 654 U1). Demgegenüber sind bisher für Drehkippflügel-Fenster und -Türen od. dgl. noch keine einbruchhemmenden Beschläge verfügbar, die auch im unmittelbaren Einbau- und Funktionsbereich von deren Kippriegel- und Verschlußvorrichtung im geschlossenen, verriegelten und abgeschlossenen Zustand eine ausreichende einbruchhemmende Wirkung entfalten können.

Aufgabe der Erfindung ist es daher, eine Kippriegel- und Verschlußvorrichtung des eingangs näher spezifizierten Bauprinzips anzugeben, an der sich unter Beibehaltung aller ihr bisher schon eigentümlichen Vorteile zusätzlich auch noch eine einbruchhemmende Wirkung herbeiführen läßt.

Die erfindungsgemäße Lösung dieser Aufgabe besteht grundsätzlich darin,
daß sich der bzw. die Schließnocken und die oberen Riegeleingriffe an der Kippriegel- und Verschlußplatte in Verschluß-Schaltstellung gleichzeitig sowohl mittels parallel als auch mittels quer zur Verschlußebene des Flügels gerichteten Sperrflanken hintergreifen.

Eine mögliche Bauform für eine solche Kippriegel- und Verschlußvorrichtung ist vorteilhaft dadurch gekennzeichnet, daß am Kipp- und Verschlußriegel-Bauteil die Lagerachse für die Schwenklasche und/oder der von dieser getragene Schließnocken in Aufwärtsrichtung von einer von der Stulpschiene weg verkröpften Zunge überragt ist, und daß sich an die oberen Riegeleingriffe der Kippriegel- und Verschlußplatte nach oben hin eine gegen die Stulpschiene hin geschlossene Tasche als Eingriff für die verkröpfte Zunge anschließt. Dabei kann die verkröpfte Zunge Teil einer Platte sein, welche mit der Schwenklasche zumindest über deren Lagerachse in Halteverbindung steht oder aber damit einstückig ausgebildet ist. Möglich ist auch, daß die die verkröpfte Zunge aufweisende Platte mit Abstand unterhalb der Lagerachse zusätzlich mit der Schwenklasche in Halteingriff steht, daß dabei die Lagerachse einerseits in die Schwenklasche und andererseits in die Platte mit zueinander exzentrisch versetzt angeordneten Längenabschnitten eingreift und daß die Lagerachse schwergängig verdrehbar mit der sie tragenden und hinter der Stulpschiene längsschiebbar geführten Treibstange verbunden ist.

Die Lagerachse kann ferner unterhalb der verkröpften Zunge zusätzlich einen die Platte überragenden Schließnocken tragen.

Bei der vorstehend erläuterten Bauart einer Kippriegel- und Verschlußvorrichtung kann die Kippriegel- und Verschlußplatte als unteren Riegeleingriff für den Profilansatz der Schwenklasche auch noch eine Tasche aufweisen, die mit an ihrem oben offenen Ende nach einwärts vorspringenden Nasen versehen ist, wobei der Abstand zwischen den freien Enden dieser Nasen etwas größer als die größte Breite des Profilnockens bemessen ist.

Eine andere erfindungswesentliche Gestaltungsform einer Kippriegel- und Verschlußvorrichtung zeichnet sich dadurch aus, daß der Schließnocken des Kipp- und Verschlußriegel-Bauteils zumindest oberhalb der Schwenklasche einen tunnelartig von der Stulpschiene abstehenden Querschnitt aufweist und an seinem zur Stulpschienenebene parallelen Steg mit einem einendig - nach oben - offenen Gabelschlitz versehen ist, und daß als zugehöriger oberer Riegeleingriff an der Kippriegel- und Verschlußplatte ein Pilzzapfen oder Kopfbolzen sitzt, dessen verdicktes Ende im Bereich des Gabelschlitzes vom tunnelartigen Querschnitt des Schließnockens umfassbar ist.

Bewährt hat es sich hier, wenn der Pilzzapfen oder Kopfbolzen auf der Kippriegel- und Verschlußplatte schwergängig exzentrisch verdrehbar angeordnet bzw. gehalten ist, weil sich so auf einfache Art und Weise der Schließdruck für den Flügel auch im Bereich der Kippriegel- und Verschlußvorrichtung innerhalb gewisser Grenzen regulieren läßt.

Vorgesehen ist nach der Erfindung auch noch, daß der tunnelartige Querschnitt des Schließnockens das von der Lagerachse getragene Ende der Schwenklasche dreiseitig umfaßt und daß dabei sowohl die Lagerachse als auch ein von dieser beabstandeter weiterer Bolzen den Schließnocken mit der Treibstange verbindet.

Im Rahmen der Erfindung liegt es auch, daß die Schwenklasche einen über ihre Lagerachse hinaus verlängerten und in den tunnelartigen Querschnitt des Schließnockens hineinragenden Finger aufweist, der zwischen zwei mit Abstand nebeneinander liegende Stützschenkel eines innerhalb des Schließnockens vom weiteren Bolzen getragenen Federelementes eingreift.

Eine mögliche bauliche Ausbildungsvariante der Kippriegel- und Verschlußvorrichtung ist noch dadurch gekennzeichnet, daß die Schwenklasche an ihrem unteren Ende als Profilansatz eine von der Stulpschiene weg verkröpfte Gabelzunge trägt, der an der Kippriegel- und Verschlußplatte als unterer Riegeleingriff ein Zapfen zugeordnet ist.

Nach einer anderen baulichen Ausbildungsform der Erfindung kann jedoch das untere Ende der Schwenklasche als Profilansatz auch ein von der Stulpschiene weg U-förmig offenes und beidendig einen Durchlaß aufweisendes Schienenstück tragen, dem an der Kippriegel- und Verschlußplatte als untere Riegeleingriff ebenfalls ein Zapfen zugeordnet ist.

Bei einer bevorzugten Bauart einer Kippriegel- und Verschlußvorrichtung sieht die Erfindung vor, daß der Profilansatz der Schwenklasche bei Verschluß-Schaltstellung und bei Drehöffnungs-Schaltstellung des Kipp- und Verschlußriegel-Bauteils insgesamt oberhalb des als unterer Riegeleingriff an der Kippriegel- und Verschlußplatte befindlichen Zapfens liegt, während sie diesen in der Kipp-Schaltstellung umfaßt.

Im Rahmen der Erfindung ist es andererseits aber auch möglich, daß der Profilansatz der Schwenklasche bei Verschluß-Schaltstellung des Kipp- und Verschlußriegel-Bauteils insgesamt oberhalb des als unterer Riegeleingriff an der Kippriegel- und Verschlußplatte befindlichen Zapfens liegt, während er bei Drehöffnungs-Schaltstellung desselben insgesamt unterhalb dieses Zapfens positioniert ist und in der Kipp-Schaltstellung diesen umfaßt.

In weiterer Ausgestaltung der Erfindung kann am Kipp- und Verschlußriegel-Bauteil das untere Ende der Stulpschiene eine Abwinkelung aufweisen, die einerseits als Auflaufstütze und andererseits als Aushebesicherung in einen Spalt zwischen zwei mit Abstand übereinander von der Verschluß- und Kippriegelplatte abstehende Flanken einrückbar ist. In einem Falle kann dabei die Abwinkelung der Stulpschiene unterhalb der unteren Flügelfalzecke liegen und von der aufrechten Flügelfalzumfangsfläche abgewendet vorgesehen werden. Anderenfalls kann aber auch die Abwinkelung der Stulpschiene unterhalb der unteren Flügelfalzecke liegen und an dieser die untere waagerechte Flügelfalzumfangsfläche mit Abstand unterfassen sowie zwischen zwei abstandsparallele Flanken eines Hakens eingreifen, der vom unteren Ende der Verschluß- und Kippriegelplatte entlang der waagerechten Rahmenfalzumfangsfläche abgewinkelt ist.

Verschiedene Ausführungsbeispiele der Erfindung werden nachfolgend anhand der Zeichnung näher erläutert.

Es zeigen
- Fig. 1: im vertikalen Längsschnitt eine Kippriegel-. und Verschlußvorrichtung für Drehkippflügel-Fenster und -türen od. dgl. in einer ersten einbruchhemmenden Bauform sowie in einer mittleren Schaltstellung für das Drehöffnen des Drehkippflügels,
- Fig. 2: eine Ansicht des Kipp- und Verschlußriegel-Bauteils der Kippriegel- und Verschlußvorrichtung nach Fig. 1 in Pfeilrichtung II gesehen,
- Fig. 3: eine Ansicht der Kippriegel- und Verschlußplatte zur Kippriegel- und Verschlußvorrichtung nach Fig. 1 in Pfeilrichtung III gesehen,
- Fig. 4: einen der Fig. 1 entsprechenden Schnitt in der Kippöffnungs-Schaltstellung der Kippriegel- und Verschlußvorrichtung,
- Fig. 5: einen der Fig. 1 entsprechenden Schnitt durch die in Verschluß-Schaltstellung befindliche Kippriegel- und Verschlußvorrichtung,
- Fig. 6: im vertikalen Längsschnitt eine weitere mögliche Bauform einer Kippriegel- und Verschlußvorrichtung für Drehkippflügel-Fenster und -türen od. dgl. in ihrer Schaltstellung für das Drehöffnen des Flügels,
- Fig. 7: das Kipp- und Verschlußriegel-Bauteil der Kippriegel- und Verschlußvorrichtung nach Fig. 6 in Pfeilrichtung VII gesehen,
- Fig. 8: die Kippriegel- und Verschlußplatte der Kippriegel- und Verschlußvorrichtung nach Fig. 6 in Pfeilrichtung XIII gesehen,
- Fig. 9: einen vertikalen Teilschnitt durch die Kippriegel- und Verschlußvorrichtung nach Fig. 6,
- Fig. 10: die Kippriegel- und Verschlußvorrichtung nach Fig. 6 in ihrer Schaltstellung für das Kippöffnen des Flügels,
- Fig. 11: die Kippriegel- und Verschlußvorrichtung nach Fig. 6 in ihrer Verschluß-Schaltstellung,
- Fig. 12: im vertikalen Längsschnitt wiederum eine andere Ausführungsform einer Kippriegel- und Verschlußvorrichtung für Drehkippflügel-Fenster und -Türen od. dgl.,
- Fig. 13: eine Ansicht des Kipp- und Verschlußriegel-Bauteils der Kippriegel- und Verschlußvorrichtung nach Fig. 12 in Pfeilrichtung XIII gesehen,
- Fig. 14: eine Ansicht der Kippriegel- und Verschlußplatte der Kippriegel- und Verschlußvorrichtung nach Fig. 12 in Pfeilrichtung XIV gesehen,
- Fig. 15: einen vertikalen Teilschnitt durch die Kippriegel- und Verschlußvorrichtung nach Fig. 12,
- Fig. 16: einen der Fig. 12 entsprechenden Schnitt durch die in ihrer Verschluß-Schaltstellung befindliche Kippriegel- und Verschlußvorrichtung und
- Fig. 17: einen der Fig. 12 entsprechenden Schnitt durch die Kippriegel- und Verschlußvorrichtung in ihrer Drehöffnungs-Schaltstellung für den Flügel.

Von einem Fenster oder einer Tür 10 sind in Fig. 1 der Zeichnung jeweils in strichpunktierten Linien lediglich ein unterer Eckbereich, nämlich der untere linke Eckbereich, eines Flügels 11 und eines festen Rahmens 12 zu sehen. Dort ist das Fenster oder die Tür mit einer Kippriegel- und Verschlußvorrichtung 13 ausgestattet, welche wiederum von einer Kippriegel- und Verschlußplatte 14 am feststehenden Rahmen 12 und einem Kipp- und Verschlußriegelbauteil 15 am Flügel 11 gebildet wird.

Die Kippriegel- und Verschlußplatte 14 sitzt an der verschlußseitigen unteren Rahmenecke am aufrechten Rahmenholm und ist mit zwei verschiedenen, ortsfesten Riegeleingriffen 16 und 17 ausgestattet, die daran mit vorbestimmtem Abstand über- bzw. untereinander angeordnet sind.

Das Kipp- und Verschlußriegel-Bauteil 15 ist an der verschlußseitigen unteren Flügelecke, ebenfalls am aufrechten Flügelholm montiert und weist eine dort, z.B. mittels Schrauben festgelegte Stulpschiene 18 auf, hinter der begrenzt längsverschiebbar eine Treibstange 19 geführt ist.

Am Kipp- und Verschlußriegel-Bauteil 15 befindet sich auf der der Kippriegel- und Verschlußplatte 14 zugewendeten Breitseite der Stulpschiene 18 einerseits ein Schließnocken 20, welcher mit dem Riegeleingriff 16 der Kippriegel- und Verschlußplatte 14 in und außer Wirkverbindung treten kann, wie das ein Vergleich der Fig. 1, 4 und 5 der Zeichnung deutlich macht. Andererseits ist dort aber auch noch ein Riegelglied 21 vorhanden, welches sich mit dem Riegeleingriff 17 an der Kippriegel- und Verschlußplatte 14 in und außer Eingriff stellen läßt, wie sich das ebenfalls den Fig. 1, 4 und 5 der Zeichnung entnehmen läßt.

Das Riegelglied 21 kann vorzugsweise aus einem Profilansatz 22 bestehen, der sich am unteren Ende einer Schwenklasche 23 befindet, die auf der freien Breitseite der Stulpschiene 18 aufliegend angeordnet und über einen Lagerzapfen 24 parallel zur Breitseite der Stulpschiene 18 verschwenkbeweglich an der Treibstange 19 befestigt ist. Dabei durchgreift der Lagerzapfen 24 einen Längsschlitz 25 in der Stulpschiene 18.

Deutlich läßt sich aus den Fig. 1, 4 und 5 der Zeichnung entnehmen, daß das Riegelglied 21 bzw. der Profilansatz 22 von der Schwenklasche 23 in Richtung quer zur Breitseite der Stulpschiene 18 etwa Z-förmig abgekröpft ist, wobei der Z-Steg eine im wesentlichen quer zur Ebene der Stulpschiene 18 gerichtete Schulter 26 bildet, während der freie Endschenkel des Z eine zur Ebene der Stulpschiene abstandsparallele Zunge 27 ist.

Der Lagerzapfen 24 für die Schwenklasche 23 kann an seinem von der Lasche 23 abstehenden freien Ende einen verdickten Kopf 28 aufweisen, der sich als Teil des Schließnockens 20 nutzen läßt. Darüber hinaus wird dieser Lagerzapfen 24 der Schwenklasche 23 in Aufwärtsrichtung noch von einer von der Stulpschiene 18 etwa S-artig weg verkröpften Zunge 29 überragt, die einen weiteren Teil des Schließnockens 20 bildet. Die Zunge 29 läßt sich dabei im einfachsten Falle einstückig am oberen Ende der Schwenklasche 23 vorsehen. Bei dem in den Fig. 1 bis 5 gezeigten Ausführungsbeispiel der Kippriegel- und Verschlußvorrichtung 13 ist sie jedoch Teil einer Platte 30, welche mit der Schwenklasche 23 über deren Lagerzapfen 24 in Halteverbindung steht. Diese Platte 30 ist mit Abstand unterhalb des Lagerzapfens 24 zusätzlich durch einen rückseitigen Nocken 31 in Halteeingriff gebracht, in dem dieser in ein Langloch 32 der Schwenklasche 23 hineinragt. Der die Schwenklasche 23 haltende Längenabschnitt des Lagerzapfens 24 und der die Platte 30 durchsetzende Längenabschnitt 33 haben eine exzentrisch zueinander versetzte Ausgestaltung und außerdem ist der Lagerzapfen 24 schwergängig verdrehbar mit der hinter der Stulpschiene 18 längsverschiebbar geführten Treibstange 18 verbunden. Durch Verdrehung des Lagerzapfens 24 um seine Längsachse in der Treibstange 19 und im Längsschlitz 25 der Stulpschiene 18 ist es möglich, die Platte 13 und damit deren Zunge 29 um den Nocken 31 relativ zur Schwenklasche 23 in einem durch die Exzentrizität bestimmten Ausmaß in eine Schräglage zu setzen. Die Verdrehung des Lagerzapfens 24 kann beispielsweise durch einen Werkzeugeingriff vorgenommen werden, welcher sich in der Stirnfläche am Kopf 28 des Lagerzapfens 24 befindet.

In Fig. 2 der Zeichnung ist das Kipp- und Verschlußriegel-Bauteil 15 in seiner Stirnansicht zu sehen. Dabei wird deutlich, daß dieses Kipp- und Verschlußriegel-Bauteil 15 eine zu seiner Längsmittelebene 34 - 34 symmetrische Gestaltung hat und sich folglich in ein und derselben Ausführung für einen wahlweisen Rechts-Anschlag oder Links-Anschlag eignet.

In Fig. 3 der Zeichnung ist eine Stirnansicht der Kippriegel- und Verschlußplatte 14 zu sehen. Auch dort ist deutlich erkennbar, die zur Längsmittelebene 35 - 35 symmetrische Gestaltung zur Ermöglichung eines wahlweisen Rechts-Anschlags oder Links-Anschlags in ein und derselben Ausführung.

In den Fig. 1 und 2 der Zeichnung werden die Kippriegel- und Verschlußvorrichtung 13 bzw. das Kipp- und Verschlußriegel-Bauteil 15 in derjenigen Betätigungsstellung des Treibstangenbeschlages gezeigt, welche der Drehöffnungs-Schaltstellung für den Flügel 11 entspricht, bei der also der letzter sich um eine seitliche aufrechte Achse gegenüber dem festen Rahmen 12 in Öffnungs- und Schließstellung bewegen läßt.

In Fig. 4 der Zeichnung ist die Kippriegel-. und Verschlußvorrichtung 13 in derjenigen Bedienungsstellung des Treibstangenbeschlages zu sehen, welche der Kippöffnungs-Schaltstellung entspricht, bei der sich also der Flügel 11 gegenüber dem festen Rahmen 12 um eine untere waagerechte Achse zwischen der Schließlage und einer begrenzten Kippöffnungslage bewegen läßt. In diesem Falle ist dabei das Riegelglied 21 bzw. der Profilansatz 22 mit Hilfe der Treibstange 19 nach unten bis in den als Tasche 36 gestalteten unteren Riegeleingriff 17 der Kippriegel- und Verschlußplatte 14 hineingeschoben. Während sich dabei die Zunge 27 des Riegelgliedes 21 bzw. Profilansatzes 22 im unteren, etwas verengten Teil der Tasche 36 (vergl. Fig. 3) befindet, liegt dessen Schulter 27 unterhalb von zwei Nasen 37, die am oben offenen Ende dieser Tasche 36 von entgegengesetzten Seiten her nach einwärts in diese vorspringen. Der lichte Abstand 38 zwischen den gegeneinander gerichteten Enden beider Nasen 37 ist etwas größer bemessen als die Breite 39 der am Riegelglied 21 bzw. Profilansatz 22 ausgebildeten Zunge 27, so daß das Ein- und Ausschieben der letzteren relativ zum Riegeleingriff 17 bei in Schließlage am festen Rahmen 12 befindlichem Flügel 11 unbehindert möglich ist.

Wird in der Schaltstellung nach Fig. 4 jedoch der Flügel in Kippstellung geöffnet, dann bewegt sich das Riegelglied 21 bzw. der Profilansatz 22 mit seiner Schulter 26 seitwärts in einen der Einschnitte 40 unterhalb der Nasen 37 und wird damit formschlüssig gegen unerwünschtes Ausriegeln aus der Tasche 36 bzw. dem Riegeleingriff 17 blockiert.

Wird die Treibstange 19 und damit der Schließnocken 20 aus der Schaltstellung gemäß Fig. 1 in die Schaltstellung nach Fig. 5 hochgeschoben, dann nimmt die Kippriegel-Verschlußvorrichtung 13 ihre Verschluß-Schaltstellung ein. Dabei ist der Schließnocken 20 in den Riegeleingriff 16 eingerückt und liegt mit seinem Kopf 28 zwischen dessen beiden Stegen 41, die deutlich in Fig. 3 zu sehen sind. Vorlaufend zum Kopf 28 tritt aber auch die verkröpfte Zunge 29 in Aufwärtsrichtung zwischen die Stege 41 des oberen Riegeleingriffs 16 ein und faßt dabei an der Kippriegel- und Verschlußplatte 14 hinter die Wand 42 einer gegen die Stulpschiene 18 des Kipp- und Verschlußriegel-Bauteils 15 hin geschlossene Tasche 43.

Erreicht wird hierdurch, daß sich der obere Schließnocken 20 des Kipp- und Verschlußriegel-Bauteils 15 am Flügel 11 sowie die Kippriegel- und Verschlußplatte 14 am festen Rahmen 12 in der Verschluß-Schaltstellung der Kippriegel- und Verschlußvorrichtung 13 gleichzeitig sowohl mittels parallel als auch mittels quer zur Verschlußebene des Fensters oder der Tür 10 gerichteten Sperrflanken hintergreifen.

In Folge dessen stellt sich unmittelbar im Wirkbereich der Kippriegel- und Verschlußvorrichtung 13 eine einbruchhemmende Wirkung zwischen dem Flügel 11 und dem feststehenden Rahmen 12 ein.

Bei der vorstehend beschriebenen Kippriegel- und Verschlußvorrichtung 13 wird das untere Ende der Stulpschiene 18 des Kipp- und Verschlußriegel-Bauteils 15 als Auflaufteil für den Flügel 11 benutzt. Zu diesem Zwecke trägt die Stulpschiene 18 einen quer von ihrer Breitseite abstehenden Steg 44, welcher mit einer zugeordneten Auflauffläche 45 an der Kippriegel- und Verschlußplatte 14 zusammenwirken kann. Zusätzlich kann der Steg 44 aber auch noch mit dem die Tasche 36 enthaltenden unteren Ende des Riegeleingriffs 17 der Verschluß- und Kippriegelplatte 14 zusammenwirken, und zwar um eine Aushebesicherung für den Flügel 11 des Fensters oder der Tür 10 zu bilden.

Einerseits in den Fig. 6 bis 11 und andererseits in den Fig. 12 bis 17 der Zeichnung sind zwei weitere mögliche Ausführungsformen von Kippriegel- und Verschlußvorrichtungen 13 dargestellt. Diese werden nachfolgend noch in soweit ausführlich beschrieben, als sie sich von der Kippriegel- und Verschlußvorrichtung in der Ausführungsform nach den Fig. 1 bis 5 erheblich unterscheiden. Alle mit der Kippriegel- und Verschlußvorrichtung 13 nach den Fig. 1 bis 5 übereinstimmenden oder funktionell ähnlichen Teile sind auch bei den Ausführungsbeispielen nach den Fig. 6 bis 11 und 12 bis 17 jedoch mit den gleichen Bezugszeichen versehen.

Sowohl die Kippriegel- und Verschlußvorrichtung 13 nach den Fig. 6 bis 11 als auch diejenige nach den Fig. 12 bis 17 weist an ihrem Kipp- und Verschlußriegel-Bauteil 15 als Schließnocken 20 zumindest oberhalb der Schwenklasche 23 ein tunnelartig profiliertes Formteil 49 auf, das einen von der Stulpschiene 18 abstehenden Querschnitt hat und an seinem zur Stulpschienenebene parallelen Steg 50 mit einem einendig, und zwar nach oben, offenen Gabelschlitz 51 versehen ist. Als zugehöriger oberer Riegeleingriff sitzt an der Kippriegel- und Verschlußplatte 14 ein Pilzzapfen oder Kopfbolzen 52, dessen verdicktes Ende im Bereich des Gabelschlitzes vom tunnelartigen Querschnitt des Formteils umfaßt werden kann, wie das jeweils in den Fig. 11 und 16 der Zeichnung deutlich zu sehen ist.

Einerseits aus den Fig. 6, 8, 10 und 11 sowie andererseits aus den Fig. 12, 14, 16 und 17 läßt sich erkennen, daß der Pilzzapfen oder Kopfbolzen 52 jeweils auf der Kippriegel- und Verschlußplatte 14 schwergängig exzentrisch verdrehbar angeordnet bzw. gehalten wird. Damit die exzentrische Verdrehung des Pilzzapfens oder Kopfbolzens 52 relativ zur Kippriegel- und Verschlußplatte 14 vorgenommen werden kann, ist sein verdicktes Ende 53 mit einem geeigneten Werkzeugeingriff versehen, beispielsweise als Sechskant gestaltet (vergl. Fig. 8 und 14) der sich mit einem geeigneten Maul-, Ring- oder auch Rohrschlüssel erfassen läßt. Im Ausmaß der vorhandenen Exzentrizität lassen sich verdicktes Ende 53 und Schaft des Pilzzapfens oder Kopfbolzens 52 in Richtung der Ebene der Kippriegel- und Verschlußplatte 14 - quasi stufenlos - verlagern, um im Zusammenwirken mit dem im Steg 50 des Formteils 49 enthaltenen Gabelschlitz 51 eine Andruckjustierung des Flügels 11 gegenüber dem festen Rahmen 12 zu ermöglichen, wenn die Kippriegel- und Verschlußvorrichtung 13 jeweils die den Fig. 11 und 16 der Zeichnung entnehmbare Verschluß-Schaltstellung einnimmt.

Einerseits aus den Fig. 6 und 7 sowie 9 bis 11 und andererseits aus den Fig. 12 und 13 sowie 15 bis 17 läßt sich entnehmen, daß der tunnelartige Querschnitt des als Schließnocken 20 dienenden Formteils 49 das von dem Lagerzapfen 24 getragene Ende der Schwenklasche 23 dreiseitig umfaßt und daß dabei sowohl der Lagerzapfen 24 als auch ein von diesem beabstandeter weiterer Bolzen 54 das Formteil 49 fest mit der Treibstange 19 verbinden. Auch der Bolzen 54 durchgreift dabei den Längsschlitz 25 in der Stulpschiene 18 des Kipp- und Verschlußriegel-Bauteils 15, so daß das tunnelartig profilierte Formteil 49 eine sehr stabile Halte- und Führungverbindung erhält.

Einstückig an das vom Lagerzapfen 24 getragene Ende der Schwenklasche 23 steht von dieser nach oben ein Finger 55 ab, der in den tunnelartigen Querschnitt des Formteils 49, und zwar bis nahe an den Bolzen 54 hineinragt. Dieser Finger 55 ist einerseits in den Fig. 6 und 7 sowie 10 und 11 sowie andererseits in den Fig. 12 und 13 sowie 16 und 17 jeweils erkennbar, besonders deutlich jedoch jeweils in den Fig. 9 und 15 zu sehen. Wesentlich ist dabei, daß dieser Finger 55 zwischen zwei mit Abstand nebeneinander liegende Stützschenkel 56 eines Federelementes 57 eingreift, welches innerhalb des Formteils 49 aufgenommen und dort von dem Bolzen 54 getragen ist. Anstelle des Federelementes 57 mit den beiden Stützschenkeln 56 kann jedoch ggf. in das tunnelartig profilierte Formteil 49 auch ein elastisches Stützelement aus Gummi oder Kunststoff eingesetzt werden. Wichtig ist in jedem Falle, daß das Federelement 57 od. dgl. über den Finger 55 auf die Schwenklasche 23 ständig eine Richtkraft ausübt, welche ständig bestrebt ist, die Schwenklasche 23 in Ausrichtlage zum Formteil 49 zu halten. Nur entgegen der Wirkung dieser Richtkraft kann somit die Schwenklasche 23 um ihren Lagerzapfen 24 parallel zur Breitseite der Stulpschiene 18 verschwenkt werden. Dabei hat sie jedoch ständig das Bestreben, wieder in ihre vorgegebene Ausrichtlage zum Formteil 49 zurückzukehren.

Bei dem in den Fig. 6 bis 11 gezeigten Ausführungsbeispiel einer Kippriegel- und Verschlußvorrichtung 13 hat die Schwenklasche 23 an ihrem unteren Ende als Riegelglied 21 bzw. Profilansatz 22 eine von der Stulpschiene 18 weg verkröpfte Gabelzunge 72. Dieser ist an der Kippriegel- und Verschlußplatte 14 als uterer Riegeleingriff 17 ein Zapfen 58 zugeordnet.

Die Drehöffnungs-Schaltstellung der Kippriegel- und Verschlußvorrichtung 13 ist in den Fig. 6 und 7 der Zeichnung zu sehen, während die Kippöffnungs-Schaltstellung in Fig. 10 und die Verschluß-Schaltstellung derselben in Fig. 11 gezeigt wird. Dabei ist erkennbar, daß es sich bei der Kippriegel- und Verschlußvorrichtung 13 nach den Fig. 6 bis 11 um eine Bauart handelt, bei der die mittlere Schaltstellung der Treibstange 19 der Drehöffnungs-Schaltstellung entspricht (vergl. Fig. 6), daß sich in der unteren Schaltstellung der Treibstange 19 die Kippriegel- und Verschlußvorrichtung 13 in der Kippöffnungs-Schaltstellung befindet (vergl. Fig. 10) und daß schließlich deren obere Schaltstellung der Verschluß-Schaltstellung der Kippriegel- und Verschlußvorrichtung 13 entspricht (vergl. Fig. 11).

Erkennbar ist dabei, daß die Schwenklasche 23 bei Verschluß-Schaltstellung und bei Drehöffnungs-Schaltstellung des Kipp- und Verschlußriegel-Bauteils 15 insgesamt oberhalb des als unterer Riegeleingriff 17 an der Kippriegel- und Verschlußplatte 14 befindlichen Zapfens 58 liegt (vergl. Fig. 6 und 11) während sie diesen in der Kipp-Schaltstellung umfaßt (vergl. Fig. 10).

Bei der Kippriegel- und Verschlußvorrichtung 13 nach den Fig. 12 bis 17 liegt eine Ausgestaltungs-Besonderheit darin, daß das untere Ende der Schwenklasche 23 als Profilansatz 22 ein von der Stulpschiene 18 weg U-förmig offenes Schienenstück 59 trägt, das an seinem oberen Ende einen Durchlaß 60 und an seinem unteren Ende einen Durchlaß 61 hat. Auch diesem Schienenstück 59 der Schwenklasche 23 ist an der Kippriegel- und Verschlußplatte 14 als unterer Riegeleingriff 17 ein Zapfen 62 zugeordnet.

Bei Verschluß-Schaltstellung des Kipp- und Verschlußriegel-Bauteils 15 nach den Fig. 12 bis 17 liegt dabei das Schienenstück 59 der Schwenklasche 23 insgesamt oberhalb des als unterer Riegeleingriff 17 dienenden Zapfens 62 an der Kippriegel- und Verschlußplatte 14 (vergl. Fig. 16). In der Drehöffnungs-Schaltstellung des Kipp- und Verschlußriegel-Bauteils dieser Ausführung befindet sich das Schienenstück 59 der Schwenklasche 23 insgesamt unterhalb des Zapfens 62 (Fig. 17) während es in der Kippöffnungs-Schaltstellung den Zapfen 62 umfaßt (vergl. Fig. 12).

Während die Kippriegel- und Verschlußvorrichtung 13 in der Ausführungsform nach den Fig. 6 bis 11, ebenso wie in der Ausführung nach den Fig. 1 bis 5 für eine Schaltfolge ausgelegt ist, bei der der Verschluß-Schaltstellung die Drehöffnungs-Schaltstellung und der Drehöffnungs-Schaltstellung die Kippöffnungs-Schaltstellung nachgeordnet ist, handelt es sich bei der Bauform nach den Fig. 12 bis 17 um eine Schaltfolge, bei welcher der Verschluß-Schaltstellung die Kippöffnungs-Schaltstellung und der Kippöffnungs-Schaltstellung die Drehöffnungs-Schaltstellung nachgeordnet ist.

Den Fig. 6 bis 11 der Zeichnung läßt sich eine Kippriegel- und Verschlußvorrichtung 13 entnehmen, bei der am Kipp- und Verschlußriegel-Bauteil 15 das untere Ende der Stulpschiene 18 eine Abwinkelung 63 aufweist, die einerseits als Auflaufstütze und andererseits als Aushebesicherung in einen Spalt 64 zwischen zwei mit Abstand übereinander von der Verschluß- und Kippriegelplatte 14 abstehende Flanken 65 und 66 einrücken kann. Dabei liegt die Abwinkelung 63 der Stulpschiene 18 unterhalb der unteren Flügelecke und ist dort von der aufrechten Flügelfalz-Umfangsfläche abgewendet vorgesehen.

Bei der Kippriegel- und Verschlußvorrichtung 13 nach den Fig. 12 bis 17 weist ebenfalls die Stulpschiene 18 des Kipp- und Verschlußriegel-Bauteils 15 eine Abwinkelung 67 auf, die einerseits als Auflaufstütze und andererseits als Aushebesicherung in einen Spalt 68 zwischen zwei mit Abstand übereinander an der Kippriegel- und Verschlußplatte 14 abstehende Flanken 69 und 70 einrückbar ist. In diesem Falle befindet sich die Abwinkelung 67 der Stulpschiene 18 zwar ebenfalls unterhalb der unteren Flügelfalzecke. Sie ist jedoch so abgewinkelt, daß sie die untere waagerechte Flügelfalzumfangsfläche mit Abstand unterfaßt, wobei sie zwischen die zwei abstandsparallelen Flanken 69 und 70 eines Hakens 71 eingreift, welcher vom unteren Ende der Verschluß- und Kippriegelplatte 14 entlang der waagerechten Rahmenfalz-Umfangsfläche abgewinkelt ist. Diese Anordnung ist jeweils in den Fig. 12, 16 und 17 der Zeichnung ohne weiteres erkennbar.

### Liste der Bezugszeichen

- 10: Fenster/ Tür
- 11: Flügel
- 12: fester Rahmen
- 13: Kippriegel- und Verschlußvorrichtung
- 14: Kippriegel- und Verschlußplatte
- 15: Kipp- und Verschlußriegel-Bauteil
- 16: Riegeleingriff /oben
- 17: Riegeleingriff /unten
- 18: Stulpschiene
- 19: Treibstange
- 20: Schließnocken
- 21: Riegelglied
- 22: Profilansatz
- 23: Schwenklasche
- 24: Lagerzapfen
- 25: Längsschlitz
- 26: Schulter
- 27: Zunge
- 28: Kopf
- 29: Zunge
- 30: Platte
- 31: Nocken
- 32: Langloch
- 33: Längenabschnitt
- 34-34: Längsmittelebene
- 35-35: Längsmittelebene
- 36: Tasche
- 37: Nase
- 38: Abstand
- 39: Breite
- 40: Einschnitt
- 41: Steg
- 42: Wand
- 43: Tasche
- 44: Steg
- 45: Auflauffläche
- 49: Formteil
- 50: Steg
- 51: Gabelschlitz
- 52: Pilzzapfen/ Kopfbolzen
- 53: verdicktes Ende
- 54: Bolzen
- 55: Finger
- 56: Stützschenkel
- 57: Federelement
- 58: Zapfen
- 59: Schienenstück
- 60: Durchlaß /oben
- 61: Durchlaß /unten
- 62: Zapfen
- 63: Abwinkelung
- 64: Spalt
- 65: Flanke
- 66: Flanke
- 67: Abwinkelung
- 68: Spalt
- 69: Flanke
- 70: Flanke
- 71: Haken
- 72: Gabelzunge

## Patentansprüche

1. Kippriegel- und Verschlußvorrichtung (13) für Drehkippflügel-Fenster und -Türen od. dgl.,
- bestehend aus einer in der verschlußseitigen unteren Rahmenecke am aufrechten Rahmenholm sitzenden, Riegeleingriffe (16, 17) aufweisenden Kippriegel- und Verschlußplatte (14),
- und aus einem dem verschlußseitigen aufrechten Flügelholm an der unteren Ecke zugeordneten Kipp- und Verschlußriegel-Bauteil (15),
- wobei das Kipp- und Verschlußriegel-Bauteil (15) ein Riegelglied (21) aufweist, das am unteren Ende einer an ihrem oberen Ende über einen Lagerzapfen (24) mit einer Treibstange (19) verbundenen, parallel zur Breitseite einer Stulpschiene (18) beweglichen Schwenklasche (23) sitzt,
- wobei die Schwenklasche (23) mit ihrem Lagerzapfen (24) einen Längsschlitz (25) in der zur Führung der Treibstange (19) dienenden Stulpschiene (18) durchgreift,
- wobei das Riegelglied (21) am unteren Ende der Schwenklasche (23) ein Profilansatz (22) ist,
- wobei die Kippriegel- und Verschlußplatte (14) unten mit einem Riegeleingriff (17) für den Profilansatz (22) versehen ist,
- und wobei am Kipp- und Verschlußriegel-Bauteil (15) oberhalb der Schwenklasche (23) und/oder in Fluchtlage mit deren Lagerachse (24) ein Schließnocken (20) angeordnet ist, welcher in Verschluß-Schaltstellung der Treibstange (19) obere Riegeleingriffe (16) der Kippriegel- und Verschlußplatte (14) hintergreift,
dadurch gekennzeichnet,
daß sich der bzw. die Schließnocken (20) und die oberen Riegeleingriffe (16) an der Kippriegel- und Verschlußplatte (14) in der Verschluß-Schaltstellung (Fig. 5; Fig. 11; Fig. 16) gleichzeitig sowohl mittels parallel als auch mittels quer zur Verschlußebene des Flügels gerichteten Sperrflanken (28, 29 und 41, 42; 50, 51 und 52, 53) hintergreifen.

2. Kippriegel- und Verschlußvorrichtung nach Anspruch 1,
dadurch gekennzeichnet,
daß am Kipp- und Verschlußriegel-Bauteil (15) die Lagerachse (24) für die Schwenklasche (23) und/oder der von dieser getragene Schließnocken (20, 28) in Aufwärtsrichtung von einer von der Stulpschiene (18) weg verkröpften Zunge (29) überragt ist, und daß sich an die oberen Riegeleingriffe (16, 41) der Kippriegel- und Verschlußplatte (14) nach oben hin eine gegen die Stulpschiene (18) hin geschlossene Tasche (42, 43) als Eingriff für die verkröpfte Zunge (29) anschließt.

3. Kippriegel- und Verschlußvorrichtung nach Anspruch 2,
dadurch gekennzeichnet,
daß die verkröpfte Zunge (29) Teil einer Platte (30) ist, welche mit der Schwenklasche (23) über deren Lagerachse (24) in Halteverbindung steht.

4. Kippriegel- und Verschlußvorrichtung nach einem der Ansprüche 2 und 3,
dadurch gekennzeichnet,
daß die die verkröpfte Zunge (29) aufweisende Platte (30) mit Abstand unterhalb der Lagerachse (24) zusätzlich mit der Schwenklasche (23) in Halteeingriff steht (31, 32), daß die Lagerachse (24) einerseits in die Schwenklasche (23) und andererseits in die Platte (30) mit zueinander exzentrisch versetzt angeordneten Längenabschnitten (24, 33) eingreift und daß die Lagerachse (24) schwergängig verdrehbar mit der sie tragenden und hinter der Stulpschiene (18) längsschiebbar geführten Treibstange (19) verbunden ist.

5. Kippriegel- und Verschlußvorrichtung nach einem der Ansprüche 2 bis 4,
dadurch gekennzeichnet,
daß die Lagerachse (24) unterhalb der verkröpften Zunge (23) einen die Platte (30) überragenden Kopf (28) als Schließnocken trägt.

6. Kippriegel- und Verschlußvorrichtung nach einem der Ansprüche 2 bis 5,
dadurch gekennzeichnet,
daß die Kippriegel- und Verschlußplatte (14) als unteren Riegeleingriff (17) für den Profilansatz (22) der Schwenklasche (23) eine Tasche (36) aufweist, die mit an ihrem oben offenen Ende nach einwärts vorspringenden Nasen (37) versehen ist, wobei der Abstand (38) zwischen den freien Enden dieser Nasen (37) größer als die größte Breite (39) des Profilansatzes (22) bemessen ist.

7. Kippriegel- und Verschlußvorrichtung nach Anspruch 1,
dadurch gekennzeichnet,
daß der Schließnocken (20) des Kipp- und Verschlußriegel-Bauteils (15) zumindest oberhalb der Schwenklasche (23) einen tunnelartig von der Stulpschiene (18) abstehenden Querschnitt (49, 50) aufweist und an seinem zur Stulpschienenebene parallelen Steg (50) mit einem einendig - nach oben - offenen Gabelschlitz (51) versehen ist, und daß als zugehöriger oberer Riegeleingriff (16) an der Kippriegel- und Verschlußplatte (14) ein Pilzzapfen oder Kopfbolzen (52) sitzt, dessen verdicktes Ende (53) im Bereich des Gabelschlitzes (51) vom tunnelartigen Querschnitt (49, 50) des Schließnockens (20) umfaßbar ist.

8. Kippriegel- und Verschlußbeschlag nach einem der Ansprüche 1 und 7,
dadurch gekennzeichnet,
daß der Pilzzapfen oder Kopfbolzen (52) auf der Kippriegel- und Verschlußplatte (14) schwergängig exzentrisch verdrehbar angeordnet bzw. gehalten ist.

9. Kippriegel- und Verschlußvorrichtung nach einem der Ansprüche 7 und 8,
dadurch gekennzeichnet,
daß der tunnelartige Querschnitt (49, 50) des Schließnockens (20) das von der Lagerachse (24) getragene Ende der Schwenklasche (23) dreiseitig umfaßt und daß dabei sowohl die Lagerachse (24) als auch ein von dieser beabstandeter weiterer Bolzen (54) den Schließnocken (20) mit der Treibstange (19) verbinden.

10. Kippriegel- und Verschlußvorrichtung nach einem der Ansprüche 7 bis 9,
dadurch gekennzeichnet,
daß die Schwenklasche (23) einen über ihre Lagerachse (24) hinaus verlängerten und in den tunnelartigen Querschnitt (49, 50) des Schließnockens (20) hineinragenden Finger (55) aufweist, der zwischen zwei mit Abstand nebeneinanderliegende Stützschenkel (56) eines innerhalb des Schließnockens vom weiteren Bolzen (54) getragenen Federelementes (57) eingreift.

11. Kippriegel- und Verschlußvorrichtung nach einem der Ansprüche 7 bis 10,
dadurch gekennzeichnet,
daß die Schwenklasche (23) an ihrem unteren Ende als Profilansatz (22) eine von der Stulpschiene (18) weg verkröpfte Gabelzunge (72) trägt, der an der Kippriegel- und Verschlußplatte (14) als unterer Riegeleingriff (17) ein Zapfen (58) zugeordnet ist.

12. Kippriegel- und Verschlußvorrichtung nach einem der Ansprüche 7 bis 10,
dadurch gekennzeichnet,
daß das untere Ende der Schwenklasche (23) als Profilansatz (22) ein von der Stulpschiene (18) weg U-förmig offenes und beidendig einen Durchlaß aufweisendes Schienenstück (59) trägt, dem an der Kippriegel- und Verschlußplatte (14) als unterer Riegeleingriff (17) ein Zapfen (58) zugeordnet ist.

13. Kippriegel- und Verschlußvorrichtung nach einem der Ansprüche 7 bis 12,
dadurch gekennzeichnet,
daß der Profilansatz (22) der Schwenklasche (23) bei Verschluß-Schaltstellung (Fig. 11) und bei Drehöffnungs-Schaltstellung (Fig. 6) des Kipp- und Verschlußriegel-Bauteils (15) insgesamt oberhalb des als unterer Riegeleingriff (17) an der Kippriegel- und Verschlußplatte (14) befindlichen Zapfens (58) liegt, während sie diesen in der Kipp-Schaltstellung (Fig. 10) umfaßt.

14. Kippriegel- und Verschlußvorrichtung nach einem der Ansprüche 7 bis 10 und 12,
dadurch gekennzeichnet,
daß der Profilansatz (22) der Schwenklasche (23) bei Verschluß-Schaltstellung (Fig. 16) des Kipp- und Verschlußriegel-Bauteils (15) insgesamt oberhalb des als unterer Riegeleingriff (17) an der Kippriegel- und Verschlußplatte (14) befindlichen Zapfens (58) liegt, während er bei Drehöffnungs-Schaltstellung (Fig. 17) desselben insgesamt unterhalb dieses Zapfens (58) positioniert ist und in der Kipp-Schaltstellung (Fig. 12) diesen umfaßt.

15. Kippriegel- und Verschlußvorrichtung nach einem der Ansprüche 1 bis 14,
dadurch gekennzeichnet,
daß am Kipp- und Verschlußriegel-Bauteil (15) das untere Ende der Stulpschiene (18) eine Abwinkelung (63) aufweist, die einerseits als Auflaufstütze und andererseits als Aushebesicherung in einen Spalt (64) zwischen zwei mit Abstand übereinander von der Verschluß- und Kippriegelplatte (14) abstehende Flanken (69, 70) einrückbar ist.

16. Kippriegel- und Verschlußvorrichtung nach Anspruch 15,
dadurch gekennzeichnet,
daß die Abwinkelung (63) der Stulpschiene (18) unterhalb der unteren Flügelfalzecke liegt und von der aufrechten Flügelfalzumfangsfläche abgewendet ist (Fig. 6, 10, 11).

17. Kippriegel- und Verschlußvorrichtung nach Anspruch 15,
dadurch gekennzeichnet,
daß die Abwinkelung (67) der Stulpschiene (18) unterhalb der unteren Flügelfalzecke liegt und an dieser die untere waagerechte Flügelfalzumfangsfläche mit Abstand unterfaßt sowie zwischen zwei abstandsparallele Flanken (69, 70) eines Hakens (71) eingreift, der vom unteren Ende der Verschluß- und Kippriegelplatte (14) entlang der waagerechten Rahmenfalzumfangsfläche abgewinkelt ist (Fig. 12, 16, 17).

## Claims

1. A tilt-lock and closure device (13) for turn-tilt leaf windows and doors or the like,
- comprising a tilt-lock and closure plate (14) disposed on the upright frame member in the bottom corner of the frame on the closure side and comprising lock engagements (16, 17), and
- a tilt and closure lock component (15) associated with the upright leaf member at the bottom corner on the closure side,
- wherein the tilt and closure lock component (15) comprises a locking element (21) on the bottom end of a rocker (23) connected at its top end to a positioning bar (19) via a journal (24) and movable parallel to the wide side of a face plate (18),
- wherein the journal (24) of the rocker (23) extends through a slot (25) in the face plate (18) for guiding the positioning bar (19),
- wherein the locking element (21) is a profiled attachment (22) at the bottom end of the rocker (23),
- wherein the tilt lock and closure plate (14) is provided underneath with a lock engagement (17) for the profiled attachment (22) and
- wherein a locking lug (20) is disposed on the tilt and closure lock component (15) above the rocker (23) and/or in line with the pivot (24) thereof and engages behind top lock engagements (16) on the tilt lock and closure plate (14) when the positioning bar (19) is in the closed operating position,
characterised in that
the locking lug or lugs (20) and the top lock engagements (16) on the tilt lock and closure plate (14), when in the closed operating position (Fig. 5; Fig. 11; Fig. 16) simultaneously engage behind one another via parallel barrier flanks and flanks extending transversely to the closure plane of the leaf (28, 29 and 41, 42; 50, 51 and 52, 53).

2. A tilt-lock and closure device according to claim 1, characterised in that on the tilt and closure lock component (15) a tongue (29) projecting in the upward direction away from the face plate (18) extends beyond the pivot (24) for the rocker (23) and/or the locking lug (20, 28) supported thereby, and in that an engagement for the bent tongue (29) in the form of a pocket (42, 43) closed at the top against the face plate (18) adjoins the top lock engagements (16, 41) on the tilt-lock and closure plate (14).

3. A tilt-lock and closure device according to claim 2, characterised in that the bent tongue (29) is a part of a plate (30) which is connected to and retains the rocker (23) via the pivot thereof (24).

4. A tilt-lock and closure device according to claim 2 or 3, characterised in that the plate (30) comprising the bent tongue (29) spaced apart from and below the pivot (24) is additionally in retaining engagement (31, 32) with the rocker (23), in that the pivot (24) has longitudinal portions (24, 23) eccentrically offset from one another and engaging on the one hand in the rocker (23) and on the other hand in the plate (30), and in that the pivot (24) is connected in stiffly rotatable manner to the positioning bar (19) which supports it and is guided for longitudinal sliding behind the face plate (18).

5. A tilt-lock and closure device according to any of claims 2 to 4, characterised in that the pivot (24) bears a locking lug in the form of a head (28) projecting beyond the plate (30) below the bent tongue (23).

6. A tilt-lock and closure device according to any of claims 2 to 5, characterised in that the tilt-lock and closure plate (14) has a bottom lock engagement (17) for the profiled attachment (22) of the rocker (23), the engagement (17) being in the form of a pocket (36) provided at its top open end with inwardly free catches (37), the distance (38) between the projecting ends of the catches (37) being made greater than the maximum width (39) of the profiled attachment (22).

7. A tilt-lock and closure device according to claim 1, characterised in that the locking lug (20) on the tilt and closure lock component (15), at least above the rocker (23), has a tunnel-like cross-section (49, 50) projecting from the face plate (18) and has a fork slot (51) open at the top at one end on a web (50) parallel to the face plate plane, and in that the associated upper lock engagement (16) on the tilt-lock and closure plate (14) is a mushroom-shaped journal or set bolt (52) having a thick end (53) in the region of the fork slot (51) adapted to be surrounded by the tunnel-like cross-section (49, 50) of the locking lug (20).

8. A tilt-lock and closure fitting according to any of claims 1 to 7, characterised in that the mushroom-shaped journal or set bolt (52) on the tilt-lock and closure plate (14) is disposed or held so that it can rotate stiffly and eccentrically.

9. A tilt-lock and closure device according to claim 7 and/or 8, characterised in that the tunnel-like cross-section (49, 50) of the locking lug (20) surrounds three sides of the end of the rocker (23) supported by the pivot (24), and both the pivot (24) and an additional bolt (54) at a distance therefrom connect the locking lug (20) to the positioning bar (19).

10. A tilt-lock and closure device according to any of claims 7 to 9, characterised in that the rocker (23) has a finger (55) which projects beyond its pivot (24) and into the tunnel-like cross-section (49, 50) of the locking lug (20) and engages between two adjacent spaced-apart supporting limbs (56) of a spring element (57) carried by the additional bolt (54) inside the locking lug.

11. A tilt-lock and closure device according to any of claims 7 to 10, characterised in that the rocker (23) at its bottom end bears a profiled attachment (22) in the form of a forked tongue (72) bent away from the face plate (18) and associated with a bottom lock engagement (17) in the form of a journal (58) on the tilt-lock and closure plate (14).

12. A tilt-lock and closure device according to any of claims 7 to 10, characterised in that the bottom end of the rocker (23) bears a profiled attachment (22) in the form of a rail portion (59) which opens in a U-shape away from the face plate (18) and at each end has a passage and is associated with a bottom lock engagement (17) in the form of a journal (18) on the tilt-lock and closure plate (14).

13. A tilt-lock and closure device according to any of claims 7 to 12, characterised in that when the tilt and closure lock component (15) is in the closed operating position (Fig. 11) and in the turn-opening operating position (Fig. 6), the profiled attachment (22) on the rocker (23) is entirely above the bottom lock engagement (17) in the form of a journal (58) on the tilt-lock and closure plate (15), whereas in the tilted operating position (Fig. 10) it surrounds the journal (58).

14. A tilt-lock and closure device according to any of claims 7 or 10 - 12, characterised in that when the tilt and closure lock component (15) is in the closed position (Fig. 16) the profiled attachment (22) on the rocker (23) is entirely above the bottom lock engagement (17) in the form of a journal (15) on the tilt-lock and closure plate (14), whereas in the turn-opening position (Fig. 17) thereof it is positioned entirely below the said journal (58) and surrounds it when in the tilted operating position (Fig. 12).

15. A tilt-lock and closure device according to any of claims 1 to 14, characterised in that on the tilt and closure lock component (15) the bottom end of the face plate (18) has a bend (63) serving as an abutment support and also as a means preventing lift-out and insertable into a gap (64) between two spaced-apart superposed flanks (69, 70) projecting from the closure and tilt-lock plate (14).

16. A tilt-lock and closure device according to claim 15, characterised in that the bend (63) in the face plate (18) is below the bottom leaf rebate corner and faces away from the upright leaf rebate peripheral surface (Figs. 6, 10, 11).

17. A tilt-lock and closure device according to claim 15, characterised in that the bend (67) in the face plate (18) is below the bottom leaf rebate corner and extends at a distance below the bottom horizontal leaf rebate peripheral surface adjacent thereto and engages between two spaced-apart and parallel flanks (69, 70) of a hook (71) which bends along the horizontal frame rebate peripheral surface, starting from the bottom end of the closure and tilt-lock plate (14) (Figs. 12, 16, 17).

## Revendications

1. Dispositif de blocage en basculement et de fermeture pour fenêtres, porte ou similaire à ouverture basculante et pivotante,
- constitué d'une plaque de blocage en basculement et de fermeture (14) située dans l'angle de cadre inférieur côté fermeture sur le montant du cadre et présentant des verrous (16, 17),
- et constitué d'un élément de blocage en basculement et de fermeture (15) associé au montant du battant côté fermeture dans l'angle inférieur,
- l'élément de blocage en basculement et de fermeture (15) présentant un élément de verrouillage (21) qui repose sur l'extrémité inférieure d'une patte de pivotement (23) reliée par son extrémité supérieure (19) à une tringle de commande (19) par l'intermédiaire d'un tourillon et pouvant se déplacer parallèlement au côté large d'un rail (18),
- la patte de pivotement (23) traversant avec son tourillon (24) une fente longitudinale (25) ménagée dans le rail (18) servant au guidage de la tringle de commande (19),
- l'élément de verrouillage (21) possédant à l'extrémité inférieure de la patte de pivotement (23) une saillie profilée (22),
- la plaque de blocage en basculement et de fermeture (14) étant pourvue dans sa partie inférieure d'un verrou (17) pour la saillie profilée (22),
- et sur l'élément de blocage en basculement et de fermeture (15) au-dessus de la patte de pivotement (23) et/ou en alignement avec son axe (24) étant disposé un ergot de fermeture (20) qui, en position commutée de fermeture de la tringle de commande (19) vient en prise à l'arrière des verrous supérieurs (16) de la plaque de blocage en basculement et de fermeture (14),
caractérisé en ce que le ou les ergots de fermeture (20) et les verrous supérieurs (16) viennent en prise à l'arrière de la plaque de blocage en basculement et de fermeture (14) dans la position commutée de fermeture (Fig. 5: Fig. 11; Fig. 16) aussi bien par l'intermédiaire de flancs de blocage (28, 29 et 41, 42; 50, 51 et 52, 53) dirigés parallèlement au plan de fermeture du battant que par l'intermédiaire de flancs de blocage dirigés perpendiculairement à celui-ci.

2. Dispositif de blocage en basculement et de fermeture suivant la revendication 1, caractérisé en ce que sur l'élément de blocage en basculement et de fermeture (15), l'axe (24) pour la patte de pivotement (23) et/ou les ergots de fermeture (20, 28) portés par celui-ci sont en saillie dans la direction verticale par rapport à une languette (29) coudée s'écartant du rail (18), et en ce que sur les verrous supérieurs (16, 41) de la plaque de blocage en basculement et de fermeture (14) se raccorde par le haut une poche (42, 43) fermée vis-à-vis du rail (18) et servant à recevoir la languette coudée (29).

3. Dispositif de blocage en basculement et de fermeture suivant la revendication 2, caractérisé en ce que la languette coudée (29) fait partie d'une plaque (30) qui est en liaison avec la patte de pivotement (23) via son axe (24).

4. Dispositif de blocage en basculement et de fermeture suivant la revendication 2 ou 3, caractérisé en ce que la plaque (30) présentant la languette coudée (29) est également en prise avec la patte de pivotement (23) à une certaine distance en dessous de l'axe (24), en ce que l'axe (24) s'engrène d'une part dans la patte de pivotement (23) et d'autre part dans la plaque (30) par des segments (24, 33) excentrés l'un par rapport à l'autre et en ce que l'axe (24) est relié de manière à pouvoir tourner difficilement à la tringle de commande (19) qui le porte et qui est guidée avec possibilité de coulissement axial à l'arrière du rail (18).

5. Dispositif de blocage en basculement et de fermeture suivant l'une quelconque des revendications 2 à 4, caractérisé en ce que l'axe (24) porte en dessous de la languette coudée (23) une tête (28) dépassant de la plaque (30) et faisant office d'ergot de fermeture.

6. Dispositif de blocage en basculement et de fermeture suivant l'une quelconque des revendications 2 à 5, caractérisé en ce que la plaque de blocage en basculement et de fermeture (14) présente comme verrou inférieur (17) pour la saillie profilée (22) de la languette coudée (23) une poche (36) qui est pourvue à son extrémité ouverte vers le haut de tenons (37) en saillie vers l'intérieur, la distance (38) entre les extrémités libres de ces tenons (37) étant calculée comme supérieure à la plus grande largeur (39) de la saillie profilée (22).

7. Dispositif de blocage en basculement et de fermeture suivant la revendication 1, caractérisé en ce que l'ergot de fermeture (20) de l'élément de blocage en basculement et de fermeture (15) présente au moins au-dessus de la patte de pivotement (23) une section transversale (49, 50) s'éloignant du rail (18) à la manière d'un tunnel et est pourvu sur son arête (50) parallèle au plan du rail d'une fente en fourche (51) ouverte vers le haut à une extrémité, et en ce qu'en tant que verrou supérieur (16) associé, un tenon en forme de champignon ou un axe à épaulement (52), dont l'extrémité de plus grand diamètre (53) peut être entourée dans la zone de la fente en fourche (51) par la section transversale de type tunnel (49, 50) de l'ergot de fermeture (20), prend appui sur la plaque de blocage en basculement et de fermeture (14).

8. Ferrure de blocage en basculement et de fermeture suivant la revendication 1 ou 7, caractérisée en ce que le tenon en forme de champignon ou l'axe à épaulement (52) est disposé, respectivement maintenu sur la plaque de blocage en basculement et de fermeture (14) de manière à pouvoir difficilement tourner excentriquement.

9. Dispositif de blocage en basculement et de fermeture suivant la revendication 7 ou 8, caractérisé en ce que la section transversale de type tunnel (49, 50) de l'ergot de fermeture (20) entoure sur trois côtés l'extrémité la patte de pivotement (23) portée par l'axe (24) et en ce que en l'occurrence aussi bien l'axe (24) qu'un autre axe (54) distant de celui-ci relient l'ergot de fermeture (20) à la tringle de commande (19).

10. Dispositif de blocage en basculement et de fermeture suivant l'une quelconque des revendications 7 à 9, caractérisé en ce que la patte de pivotement (23) présente un doigt (55) se prolongeant au-delà de son axe (24) et faisant saillie à l'intérieur de la section transversale de type tunnel (49, 50) de l'ergot de fermeture (20), ce doigt s'engrenant entre deux bras d'appui (56) d'un élément à ressort (57) porté par l'axe supplémentaire (54) à l'intérieur de l'ergot de fermeture.

11. Dispositif de blocage en basculement et de fermeture suivant l'une quelconque des revendications 7 à 10, caractérisé en ce que la patte de pivotement (23) porte à son extrémité inférieure une languette en fourche coudée (72) éloignée du rail (18) et faisant office de saillie profilée (22), à laquelle est adjoint un tenon (58) comme verrou inférieur (17) au niveau de la plaque de blocage en basculement et de fermeture (14).

12. Dispositif de blocage en basculement et de fermeture suivant l'une quelconque des revendications 7 à 10, caractérisé en ce que l'extrémité inférieure de la patte de pivotement (23) porte comme saillie profilée (22) un tronçon de rail (59) ouvert en forme de U en s'écartant du rail (18) et présentant un passage aux deux extrémités, auquel est adjoint un tenon (58) comme verrou inférieur (17) au niveau de la plaque de blocage en basculement et de fermeture (14).

13. Dispositif de blocage en basculement et de fermeture suivant l'une quelconque des revendications 7 à 12, caractérisé en ce que la saillie profilée (22) de la patte de pivotement (23) se trouve, en position commutée de fermeture (Fig. 11) et en position commutée d'ouverture par rotation (Fig. 6) de l'élément de blocage en basculement et de fermeture (15), entièrement au-dessus du tenon (58) situé en tant que verrou inférieur (17) au niveau de la plaque de blocage en basculement et de fermeture (14), tandis qu'elle l'entoure en position commutée de basculement (Fig. 10).

14. Dispositif de blocage en basculement et de fermeture suivant l'une quelconque des revendications 7 à 10 et 12, caractérisé en ce que la saillie profilée (22) de la patte de pivotement (23) se trouve, en position commutée de fermeture (Fig. 16) de l'élément de blocage en basculement et de fermeture (15), entièrement au-dessus du tenon (58) situé en tant que verrou inférieur (17) au niveau de la plaque de blocage en basculement et de fermeture (14), tandis qu'en position commutée d'ouverture par rotation (Fig. 17) de cet élément de blocage, elle est positionnée entièrement en dessous de ce tenon (58) et qu'elle l'entoure en position commutée de basculement (Fig. 12).

15. Dispositif de blocage en basculement et de fermeture suivant l'une quelconque des revendications 1 à 14, caractérisé en ce que au niveau de l'élément de blocage en basculement et de fermeture (15), l'extrémité inférieure du rail (18) présente un repli (63) qui peut être enfoncé d'une part en tant qu'élément d'ancrage et d'autre part en tant que sécurité de levage dans une fente (64) ménagée entre deux flancs (69, 70) superposés à une certaine distance l'un de l'autre et éloignés de la plaque de blocage en basculement et de fermeture (14).

16. Dispositif de blocage en basculement et de fermeture suivant la revendication 15, caractérisé en ce que le repli (63) du rail (18) se trouve en dessous du coin de feuillure du vantail et est détourné de la surface verticale périphérique de feuillure du vantail (Fig. 6, 10, 11).

17. Dispositif de blocage en basculement et de fermeture suivant la revendication 15, caractérisé en ce que le repli (67) du rail (18) se trouve en dessous du coin de feuillure de vantail inférieur et saisit au niveau de celui-ci la surface horizontale inférieure périphérique de feuillure à une certaine distance, de même qu'il s'engrène entre deux flancs (69, 70) d'un crochet (71) parallèles et distants l'un de l'autre, ledit crochet étant replié à partir de l'extrémité inférieure de la plaque de blocage en basculement et de fermeture (14) le long de la surface horizontale périphérique de feuillure du cadre (Fig. 12, 16, 17).
